# EUROPÄISCHE PATENTANMELDUNG

(11) **EP 4 699 743 A1**
(43) Veröffentlichungstag der Anmeldung: **25.02.2026**
(21) Anmeldenummer: 24195313.2
(22) Anmeldetag: 20.08.2024
(51) Int. Cl.: B25B 7/04, B25B 27/14, H01R 43/042

(54) **CRIMPZANGE**

(71) Anmelder: WEZAG GmbH & Co. KG, 35260 Stadtallendorf (DE)
(72) Erfinder: Glockseisen, Thomas, 40217 Düsseldorf (DE); Zinser, Roman, 35279 Neustadt (DE)
(74) Vertreter: REHBERG HÜPPE + PARTNER

(57) **Zusammenfassung**

Die Erfindung betrifft eine Crimpzange (1) mit einer Zangenbacke (3). An der Zangenbacke (3) ist über ein Zangenbackenlager (68b) ein Lagerkörper (38b) mit einem Schwenk-Freiheitsgrad um eine vertikal zu einer Zangenkopfebene orientierte Schwenkachse (69b) gelagert. An dem Lagerkörper (38b) ist wiederum über ein Gesenkhälftenlager (40b) mit einem Dreh-Freiheitsgrad um eine Crimpachse (41) eine Gesenkhälfte (39b) gelagert. Ein Arretierelement (32) einer Arretiereinrichtung (33) ist manuell über einen Betätigungsabschnitt (70) bewegbar und blockiert in einer arretierten Stellung den Dreh-Freiheitsgrad der Gesenkhälfte (39b) gegenüber dem Lagerkörper (38b). Vorzugsweise ist das Arretierelement (32) multifunktional, indem dieses in der arretierten Stellung sowohl den Lagerkörper (38b) an der Zangenbacke (3) sichert als auch den Dreh-Freiheitsgrad der Gesenkhälfte (39b) gegenüber dem Lagerkörper (38b) blockiert.

## Beschreibung

### TECHNISCHES GEBIET DER ERFINDUNG

Die Erfindung betrifft eine Crimpzange, die Einsatz findet zum Verpressen oder Vercrimpen (im Folgenden "Vercrimpen") eines Werkstücks, bei dem es sich insbesondere um einen Stecker mit einem darin angeordneten Kabel handelt. Mittels der Crimpzange kann bspw. ein sogenannter "Leitercrimp" herbeigeführt werden, indem ein Vercrimpen eines Kontaktbereichs des Steckers mit dem elektrischen Leiter des Kabels erfolgt, und/oder ein sogenannter "Isolationscrimp" herbeigeführt werden, bei dem ein Klemmbereich des Steckers mit dem Isoliermantel des Kabels vercrimpt wird. Hinsichtlich möglicher Anwendungsgebiete einer derartigen Crimpzange wird auf die Crimpzangen verwiesen, welche auf der Internetseite www.wezag.de angeboten und beschrieben werden.

### STAND DER TECHNIK

EP 0 516 598 B1 und EP 0 888 850 B1 offenbaren eine Crimpzange, bei der Gesenkhälften jeweils über einen Lagerkörper an den zugeordneten Zangenbacken gehalten sind. Die Lagerkörper verfügen jeweils auf beiden Seiten über fluchtende zapfenförmige Achskörper, die aufgenommen sind in Zangenbacken-Lageraugen, die einen randgeschlossenen Querschnitt aufweisen. Auf diese Weise ist ein Zangenbackenlager gebildet, welches ermöglicht, dass der Lagerkörper mit einem Schwenk-Freiheitsgrad um eine vertikal zu einer Zangenkopfebene orientierte Schwenkachse relativ zu der zugeordneten Zangenbacke gelagert ist. Die Gesenkhälften sind über ein Gesenkhälftenlager wiederum an dem Lagerkörper gelagert. Das Gesenkhälftenlager gewährleistet einen relativen Dreh-Freiheitsgrad der Gesenkhälfte gegenüber dem Lagerkörper um eine Crimpachse der Crimpzange. Auf diese Weise ist es möglich, die Längsachse der Aufnahme des mit den beiden Gesenkhälften gebildeten Gesenks, in welche das Werkstück eingelegt werden kann, in unterschiedliche Betriebsstellungen und Ausrichtungen um die Crimpachse zu verschwenken. Eine Gesenkhälfte verfügt über parallel zur Crimpachse orientierte Führungsstangen, die aufgenommen sind in entsprechend ausgerichteten Führungsbohrungen der anderen Gesenkhälfte. Die so gebildete Führung gewährleistet, dass über einen Crimphub der Crimpzange die Gesenkhälften entlang der Crimpachse relativ zueinander bewegt werden können, während eine relative Verdrehung der beiden Gesenkhälften durch diese Führung unterbunden ist und mit einer manuellen Verdrehung einer Gesenkhälfte um den Dreh-Freiheitsgrad die andere Gesenkhälfte automatisch mitbewegt wird. Der von dem Zangenbackenlager bereitgestellte Schwenk-Freiheitsgrad dient einer Ermöglichung einer verschwenkenden Kompensationsbewegung zwischen den Lagerkörpern und den Zangenbacken, die erforderlich ist, da die Zangenbacken über den Crimphub relativ zueinander verschwenkt werden, während die Gesenkhälften entsprechend der Crimpachse zueinander ausgerichtet bleiben müssen. Eine Arretiereinrichtung arretiert eine Ausrichtung der Gesenkhälften in einer ersten Drehstellung sowie einer zweiten Drehstellung. Hierbei ist in der ersten Drehstellung die von den Gesenkhälften gebildete Aufnahme für das Werkstück in Längsrichtung der Crimpzange und parallel zur Zangenkopfebene orientiert. Hingegen ist die Aufnahme in der zweiten Drehstellung vertikal zur Zangenkopfebene orientiert. Gemäß EP 0 516 598 B1 ist die Arretiereinrichtung als Kugelverrastung ausgebildet. Gemäß EP 0 888 850 B1 weist die Arretiereinrichtung einen U-förmigen Federbügel auf, in dessen Seitenschenkel Rastnasen eingeformt sind. Die Gesenkhälften weisen dann einen Lagerzapfen des Gesenkhälftenlagers auf, der Umfangsnuten aufweist, in welchen die Rastnasen des Federbügels einrasten können. Gemäß EP 0 516 598 B1 und EP 0 888 850 B1 verfügt eine Gesenkhälfte über einen von einem Vorsprung gebildeten, konvexen Stempel, während die andere Gesenkhälfte eine konkave Vertiefung aufweist. Der Vorsprung und die Vertiefung bilden die Gesenkhälftenflächen des Gesenks aus, zwischen denen das Vercrimpen des Werkstücks erfolgt.

Die Druckschrift DE 20 2018 006 658 U1 offenbart eine Crimpzange, bei der die Lagerkörper einen Achskörper aufweisen, mit dem das Zangenbackenlager gebildet ist und der relativ zu der Crimpachse geneigte, gegenüberliegende Abflachungen aufweist. Die Zangenbacken verfügen in diesem Fall über randoffene Zangenbacken-Lageraugen, welche einen Teilkreisquerschnitt mit einem Umfangswinkel von mehr als 180° aufweisen, so dass die Randöffnung der Zangenbacken-Lageraugen eine Verengung bildet. In einer Montage-Ausrichtung kann der Achskörper im Bereich der Abflachungen durch die Randöffnung in das Zangenbacken-Lagerauge eingeführt werden. Der Achskörper erstreckt sich in montiertem Zustand der Crimpzange koaxial zur Schwenkachse des Zangenbackenlagers. Wird dann der Lagerkörper von der Montage-Ausrichtung um die Schwenkachse in einen während des normalen Betriebs der Crimpzange wirksamen Betriebs-Ausrichtungsbereich verschwenkt, behindert die eingeschnürte Randöffnung einen Austritt des Achskörpers aus dem Zangenbacken-Lagerauge. Der Lagerkörper bildet des Weiteren einen koaxial zur Crimpachse orientierten Lagerzapfen aus, der sich unter Bildung eines Gesenkhälftenlagers mit einem Dreh-Freiheitsgrad um die Crimpachse durch ein von einer Sacklochbohrung eines Bodens der Gesenkhälfte gebildetes Lagerauge erstreckt. Die montierte Stellung des Lagerzapfens des Lagerkörpers in dem Lagerauge der Gesenkhälfte erfolgt mittels eines U-förmigen Federbügels, dessen Seitenschenkel in Bohrungen der Gesenkhälfte auf beiden Seiten des Lagerauges eingesteckt sind und sich durch Umfangsnuten des Lagerkörperzapfens erstrecken. Eine Arretiereinrichtung ist hier dadurch gebildet, dass der Boden der Umfangsnut des Lagerkörperzapfens einen sechseckigen Querschnitt hat. In den durch die Flachseiten des sechseckigen Querschnitts vorgegebenen Drehstellungen erfolgt eine Verrastung der Gesenkhälften hinsichtlich der Verdrehung entsprechend dem Dreh-Freiheitsgrad, da für eine Verdrehung aus diesen verrasteten Stellungen die Ecken des sechseckigen Querschnitts die Seitenschenkel des U-förmigen Federbügels elastisch aufweiten müssen. Gemäß DE 20 2018 006 658 U1 sind die Gesenkhälften als Rippen-Gesenkhälften ausgebildet, wobei die jeweiligen Rippen der beiden Gesenkhälften kammartig ineinandergreifen. Ein Vercrimpen des Werkstücks erfolgt hierbei über die Stirnflächen der Rippen. Die Stirnflächen bilden dabei Gesenkflächen, die eine Aufnahme für das Werkstück mit einem viereckigen Querschnitt bilden. Hierbei verringert sich die Kantenlänge des viereckigen Querschnitts mit einer Bewegung der Gesenkhälften über den Crimphub.

Die Druckschrift EP 3 004 007 B1 offenbart eine Crimpzange, bei welcher ebenfalls über ein Zangenbackenlager ein Schwenk-Freiheitsgrad eines Lagerkörpers gegenüber der Zangenbacke sowie über ein Gesenkhälftenlager ein Dreh-Freiheitsgrad einer Gesenkhälfte gegenüber dem Lagerkörper bereitgestellt ist. Auch hier erfolgt eine Arretierung der Drehstellung der Gesenkhälften hinsichtlich des Dreh-Freiheitsgrads mittels einer Arretiereinrichtung. Die Arretiereinrichtung ist als Kugelrastierung ausgebildet. Zu diesem Zweck ist eine Rastkugel über eine Rastfeder, die sich parallel zur Crimpachse in einer Rastfederbohrung des Lagerkörpers erstreckt, abgestützt und in Richtung einer zugewandten Stirnfläche des Bodens der Gesenkhälfte beaufschlagt. In den verrasteten Drehstellungen verrastet die Rastkugel in Rastvertiefungen der Stirnfläche des Bodens der Gesenkhälfte, wobei mehrere Rastvertiefungen gleichmäßig entlang des Umfangs der Crimpachse verteilt angeordnet sind.

### AUFGABE DER ERFINDUNG

Der vorliegenden Erfindung liegt die Aufgabe zugrunde, eine Crimpzange vorzuschlagen, welche insbesondere hinsichtlich der Bedienbarkeit, des Betriebs und/oder der Gewährleistung definierter Crimpbedingungen verbessert ist.

### LÖSUNG

Die Aufgabe der Erfindung wird erfindungsgemäß mit den Merkmalen des unabhängigen Patentanspruchs gelöst. Weitere bevorzugte erfindungsgemäße Ausgestaltungen sind den abhängigen Patentansprüchen zu entnehmen.

### BESCHREIBUNG DER ERFINDUNG

Der Erfindung liegt die Erkenntnis zugrunde, dass es für einige Anwendungen nachteilig sein kann, wenn die Drehstellung der Gesenkhälften um das Gesenkhälftenlager und damit um die Crimpachse nicht fest vorgegeben ist, sondern (bspw. durch auf das Werkstück wirkende Zugkräfte, die nicht exakt in Richtung der Längsachse der von den Gesenkhälften gebildeten Aufnahme orientiert sind) frei veränderbar ist oder lediglich rastiert ist, wodurch die Bedienung erschwert sein kann oder keine definierten Crimpbedingungen vorliegen.

Die Erfindung schlägt eine Crimpzange vor, die über eine Zangenbacke verfügt, an der über ein Zangenbackenlager ein Lagerkörper mit einem Schwenk-Freiheitsgrad um eine vertikal zu einer Zangenkopfebene orientierte Schwenkachse gelagert ist. Hierbei ist die Zangenkopfebene die Ebene, in welcher die Zangenbacken bewegt, insbesondere relativ zueinander verschwenkt, werden. Bei der erfindungsgemäßen Crimpzange ist des Weiteren an dem Lagerkörper über ein Gesenkhälftenlager eine Gesenkhälfte mit einem Dreh-Freiheitsgrad um die Crimpachse gelagert.

Die Crimpzange weist eine Arretiereinrichtung auf, die über ein Arretierelement verfügt. Bei dem Arretierelement handelt es sich aber nicht lediglich um ein im Inneren der Crimpzange wirksames Rastelement, also einen inneren Federbügel oder eine innenliegende Rastkugel. Vielmehr weist erfindungsgemäß das Arretierelement einen Betätigungsabschnitt auf. Der Benutzer kann über den Betätigungsabschnitt Betätigungskräfte auf das Arretierelement applizieren, mittels welchen dann eine manuelle Bewegung des Arretierelements herbeigeführt werden kann. Hierbei kann eine manuelle Bewegung des Arretierelements von einer arretierten Stellung in eine nicht arretierte Stellung und/oder umgekehrt herbeigeführt werden.

Vorzugsweise erfolgt eine Bewegung des Arretierelements über eine Arretierfeder automatisch in eine arretierte Stellung, während von dem Benutzer über den Betätigungsabschnitt das Arretierelement manuell von der arretierten Stellung in die nicht arretierte Stellung überführt werden kann.

Erfindungsgemäß blockiert das Arretierelement in einer arretierten Stellung den Dreh-Freiheitsgrad der Gesenkhälfte gegenüber dem Lagerkörper. Eine derartige Blockierung des Dreh-Freiheitsgrads kann dabei in spezifischen Drehstellungen oder Drehstellungsbereichen, deren Grenzen dann durch das Arretierelement vorgegeben werden, erfolgen. Erfindungsgemäß kann somit der Benutzer auf die Betriebsstellung des Arretierelements einwirken und gezielt eine blockierte Drehstellung der Gesenkhälfte herbeiführen, womit definierte Crimpbedingungen an der Crimpzange vorliegen und die Ausrichtung der Längsachse der von den Gesenkhälften gebildeten Aufnahme für das Werkstück vorgegeben wird. Erfindungsgemäß wirkt das Arretierelement unmittelbar zum Blockieren des Dreh-Freiheitsgrads der Gesenkhälfte auf die Gesenkhälfte ein, wobei sich für das Blockieren eine Kontaktfläche zwischen dem Arretierelement und der Gesenkhälfte ergibt. Zu diesem Zweck kann das Arretierelement beispielsweise beweglich an dem Lagerkörper oder der Zangenbacke gelagert oder geführt sein.

Möglich ist, dass der Lagerkörper nicht demontierbar mit dem Schwenk-Freiheitsgrad über das Zangenbackenlager mit der zugeordneten Zangenbacke verbunden ist. Für einen besonderen Vorschlag ist der Lagerkörper mittels der Arretiereinrichtung lösbar in der montierten Betriebsstellung in dem Zangenbackenlager gehalten (unter Aufrechterhaltung des Schwenk-Freiheitsgrads). In diesem Fall kann für einen Vorschlag das Arretierelement multifunktional ausgebildet und verwendet sein, indem das Arretierelement in der arretierten Stellung einerseits den Lagerkörper an der Zangenbacke sichert. Andererseits kann das Arretierelement zusätzlich dazu dienen, den Dreh-Freiheitsgrad der Gesenkhälfte gegenüber dem Lagerkörper zu blockieren. Diese multifunktionale Nutzung des Arretierelements kann zu einer kompakten Ausgestaltung der Crimpzange und zu einer Reduzierung der Bauteilvielfalt führen. Des Weiteren kann sich durch die multifunktionale Nutzung des Arretierelements eine vereinfachte Bedienung ergeben. Im Rahmen der Erfindung kann das Arretierelement in ein und derselben Betriebsstellung, nämlich der arretierten Stellung, den Lagerkörper an der Zangenbacke sichern sowie den Dreh-Freiheitsgrad der Gesenkhälfte gegenüber dem Lagerkörper blockieren und/oder in nicht arretierten Stellung keine Sicherung des Lagerkörpers an der Zangenbacke sowie keine Blockierung des Dreh-Freiheitsgrads der Gesenkhälfte gegenüber dem Lagerkörper gewährleisten. Ebenfalls möglich ist, dass die unterschiedlichen Funktionen des Arretierelements (Sicherung/Freigabe des Schwenk-Freiheitsgrades des Zangenbackenlagers; Blockierung oder Freigabe des Dreh-Freiheitsgrads des Gesenkhälftenlagers) in unterschiedlichen Betriebsstellungen des Arretierelements erfolgen. So ist beispielsweise möglich, dass in einer arretierten Endstellung, die vorzugsweise mittels einer Arretierfeder automatisch herbeigeführt wird, sowohl die Schwenkstellung des Lagerkörper an der Zangenbacke gesichert ist als auch die Drehstellung der Gesenkhälfte gegenüber dem Lagerkörper blockiert ist. Bewegt der Benutzer dann das Arretierelement in eine teilarretierte Stellung, vorzugsweise gegen die Beaufschlagung der Arretierfeder, bleibt die Sicherung des Lagerkörpers an der Zangenbacke erhalten, während die Blockade des Dreh-Freiheitsgrads der Gesenkhälfte gegenüber dem Lagerkörper aufgehoben ist, so dass eine abweichende Drehstellung der beiden Gesenkhälften herbeigeführt werden kann, ohne dass sich der Lagerkörper unbeabsichtigt von der Zangenbacke lösen kann. Bewegt der Benutzer dann das Arretierelement noch weiter, insbesondere mit weiterer Beaufschlagung der Arretierfeder, kann die nicht arretierte Betriebsstellung des Arretierelements herbeigeführt werden, in welcher sowohl die Blockade des Dreh-Freiheitsgrads der Gesenkhälfte gegenüber dem Lagerkörper aufgehoben ist als auch die Sicherung des Lagerkörpers an der Zangenbacke beseitigt ist, so dass die Demontage des Lagerkörpers (ggf. mit daran montierter Gesenkhälfte) möglich ist.

Für die Ausgestaltung der Arretiereinrichtung und der Wechselwirkung zwischen dem Arretierelement und den benachbarten Bauelementen (insbesondere der Gesenkhälfte) gibt es im Rahmen der Erfindung vielfältige Möglichkeiten. Für einen Vorschlag weist die Gesenkhälfte Ausnehmungen auf, die sich in radialer Richtung zur Crimpachse erstrecken. Bei diesen Ausnehmungen kann es sich um im Querschnitt randgeschlossene oder randoffene Ausnehmungen, beispielsweise Nuten, handeln. In unterschiedlichen Drehstellungen der Gesenkhälfte hinsichtlich des Dreh-Freiheitsgrads ist dann das Arretierelement jeweils in eine der Ausnehmungen bewegbar. Ist das Arretierelement in einer der Ausnehmungen angeordnet, erfolgt die Blockade des Dreh-Freiheitsgrads der Gesenkhälfte gegenüber dem Lagerkörper durch einen Formschluss des Arretierelements mit der Begrenzung der Ausnehmung der Gesenkhälfte. Diese Ausgestaltung stellt eine konstruktiv einfache Lösung bereit, für welche eine zuverlässige Blockade des Dreh-Freiheitsgrads gewährleistet ist. Durch Vorgabe der Ausrichtung der Ausnehmung und des Arretierelements können die Drehstellungen vorgegeben werden. Verfügt der Querschnitt der Ausnehmung über ein Übermaß gegenüber dem Arretierelement, kann ein zulässiger Drehwinkelbereich hinsichtlich des Dreh-Freiheitsgrads vorgegeben werden, wobei dann mit dem Erreichen der Grenzen des Drehwinkelbereichs die Blockade über den Formschluss erfolgt.

Für einen Vorschlag weist die Gesenkhälfte Rippen oder Flügel auf, die radial zur Crimpachse orientiert sind. Vorzugsweise sind die Rippen oder Flügel dabei im Bereich eines Bodens des Gesenkes auf der dem Lagerkörper zugewandten Seite angeordnet. Zwischen den Rippen oder Flügeln sind dann die Ausnehmungen gebildet.

Im Rahmen der Erfindung kann das Arretierelement beispielsweise an dem Lagerkörper gehalten und geführt sein. Für einen Vorschlag ist allerdings das Arretierelement an der Zangenbacke gehalten und geführt, wobei die Führung durch die Zangenbacke derart erfolgt, dass das Arretierelement zwischen der arretierten Stellung und der nicht arretierten Stellung (und ggf. der teilarretierten Stellung) bewegbar ist.

Während das Arretierelement in diesem Fall grundsätzlich die Fixierung der relativen Drehstellung zwischen der Gesenkhälfte und der Zangenbacke hinsichtlich des Dreh-Freiheitsgrades gewährleisten muss, aber gleichzeitig die Verbindung der Zangenbacke über das Arretierelement mit der Gesenkhälfte nicht eine Verschwenkung des Lagerkörpers mit der Gesenkhälfte hinsichtlich des Schwenk-Freiheitsgrads zur Ermöglichung der zuvor erläuterten Kompensationsbewegung blockieren darf, schlägt eine Ausgestaltung vor, dass das Arretierelement die Verschwenkung des Lagerkörpers relativ zu der Zangenbacke um die Schwenkachse nicht blockiert, was insbesondere auch in der arretierten Stellung der Fall ist. Während des Crimphubs erfolgt somit einerseits die Blockade des Dreh-Freiheitsgrads der Gesenkhälften durch den blockierenden Kontakt einer Kontaktfläche des Arretierelements mit einer Kontaktfläche der Gesenkhälfte, die insbesondere von einer Begrenzung der Ausnehmung der Gesenkhälfte gebildet ist. Andererseits wird die Verschwenkung des Lagerkörpers relativ zu der Zangenbacke um die Schwenkachse dadurch ermöglicht, dass die genannten Kontaktflächen relative Gleitbewegungen zueinander ausführen können. Anders gesagt, besteht der Formschluss des Arretierelements mit der Begrenzung der Ausnehmung der Gesenkhälfte unabhängig von einer relativen Gleitbewegung der Kontaktflächen und damit einer Gleitbewegung im Bereich des Formschlusses.

Die obigen Feststellungen haben lediglich eine Zangenbacke der Crimpzange sowie die dieser Zangenbacke zugeordneten Bauelemente, insbesondere den Lagerkörper und die Gesenkhälfte betroffen. Im Folgenden wird Bezug genommen auf eine weitere Zangenbacke und zugeordnete Bauelemente, wobei für diese Zangenbacke und die Bauelemente zwecks Unterscheidung dann das Adjektiv "weitere" verwendet ist. Hierbei soll das Adjektiv "weitere" nicht zwingend bedeuten, dass auch eine andere Zangenbacke oder eine andere Komponente vorhanden ist.

Für eine Ausführungsform der Erfindung ist eine weitere Zangenbacke vorhanden, an der über ein weiteres Zangenbackenlager ein weiterer Lagerkörper gehalten ist. Das Halten erfolgt hier mit einem weiteren Schwenk-Freiheitsgrad um eine parallel zu einer Zangenkopfebene orientierte weitere Schwenkachse. An dem weiteren Lagerkörper ist dann über ein weiteres Gesenkhälftenlager mit einem weiteren Dreh-Freiheitsgrad um die Crimpachse eine weitere Gesenkhälfte gelagert. In diesem Fall sind die Gesenkhälfte und die weitere Gesenkhälfte derart miteinander gekoppelt, dass die Gesenkhälfte und die weitere Gesenkhälfte in Richtung der Crimpachse relativ zueinander bewegbar sind, was die relative Bewegung der Gesenkhälfte und der weiteren Gesenkhälfte über den Crimphub ermöglicht, um das Werkstück zu verpressen. Andererseits ist die Kopplung zwischen der Gesenkhälfte und der weiteren Gesenkhälfte derart, dass die Gesenkhälfte und die weitere Gesenkhälfte nicht (oder nur eingeschränkt) relativ zueinander um die Crimpachse verdrehbar sind. Dies gewährleistet die Aufrechterhaltung der richtigen relativen Orientierung der Gesenkhälften zueinander hinsichtlich der Verdrehung um die Crimpachse. Des Weiteren ermöglicht dies, dass bei der manuellen Verdrehung einer Gesenkhälfte durch den Benutzer automatisch die andere Gesenkhälfte "mitgenommen" wird.

Für die Art der Verbindung der Lagerkörper mit den Zangenbacken gibt es vielfältige Möglichkeiten, wobei auch die aus dem Stand der Technik bekannten Möglichkeiten Einsatz finden können. Hierbei können die Lagerkörper gleich oder unterschiedlich ausgebildet sein und auf gleiche oder unterschiedliche Weise mit den Zangenbacken verbunden sein.

Für einen Vorschlag weist die Zangenbacke ein randoffenes Zangenbacken-Lagerauge auf. In das Zangenbacken-Lagerauge ist über die Randöffnung in der nicht arretierten Stellung des Arretierelements der Lagerkörper einsetzbar. Vorzugsweise verfügt das Zangenbacken-Lagerauge über einen teilkreisförmigen Querschnitt mit einem Umfangswinkel, der maximal 180 ° beträgt. Die Randöffnung des Zangenbacken-Lagerauges bildet somit keine Einschnürung oder Verengung. Möglich ist, dass für das Einsetzen das Arretierelement manuell in die nicht arretierte Stellung bewegt werden muss, insbesondere unter Erhöhung der Beaufschlagung einer Arretierfeder. Möglich ist aber auch, dass das Arretierelement eine gegenüber der Einsetzrichtung geneigte Einführschräge aufweist. Wird der Lagerkörper mit dem Einsetzen gegen diese Einführschräge gedrückt, wird an der Einführschräge eine Einführkraftkomponente erzeugt, die das Arretierelement entgegen der Beaufschlagung der Arretierfeder in die nicht arretierte Stellung überführen kann. Ist der Lagerkörper in das Zangenbacken-Lagerauge eingesetzt, kann infolge der Beaufschlagung der Arretierfeder das Arretierelement wieder automatisch in die arretierte Stellung zurückkehren, womit vermieden ist, dass der Lagerkörper ungehindert wieder über die Randöffnung aus dem Zangenbacken-Lagerauge austreten kann. Um dies zu vermeiden, bildet das Arretierelement in der arretierten Stellung eine Verengung, Einschnürung und/oder Hinterschneidung des Zangenbacken-Lagerauges und auf diese Weise einen Formschluss mit einem Lagerkörper-Querschnitt des Lagerkörpers aus. Dieser Formschluss hindert den Lagerkörper an einem Austritt aus dem Zangenbacken-Lagerauge, was bedeuten kann, dass lediglich der Austritt erschwert ist oder eine Blockade des Austritts erfolgt.

Alternativ oder kumulativ weist die weitere Zangenbacke ein weiteres randoffenes Zangenbacken-Lagerauge auf. Dieses randoffene weitere Zangenbacken-Lagerauge weist dabei eine (vorzugsweise im Gegensatz zu dem Arretierelement feste) Hinterschneidung auf. In einer Montageausrichtung ist ein weiterer Lagerkörper-Querschnitt des weiteren Lagerkörpers in das weitere Zangenbacken-Lagerauge einsetzbar. Die Montage-Ausrichtung ist dabei so gewählt, dass der weitere Lagerkörper-Querschnitt die Hinterschneidung passieren kann. Vorzugsweise ist die Montage-Ausrichtung des weiteren Lagerkörpers relativ zu der weiteren Zangenbacke derart, dass diese Montage-Ausrichtung im Betrieb der Crimpzange für vollständig montierte Crimpzange nicht erreicht werden kann. Nach dem Einsetzen des weiteren Lagerkörpers in das weitere Zangenbacken-Lagerauge erfolgt eine Verschwenkung des weiteren Lagerkörpers in eine Betriebs-Ausrichtungsbereich. In dem Betriebs-Ausrichtungsbereich ist der weitere Lagerkörper durch einen Formschluss des weiteren Lagerkörper-Querschnitts mit der Hinterschneidung des weiteren Zangenbacken-Lagerauges an einem Austritt aus dem weiteren Zangenbacken-Lagerauge gehindert.

Grundsätzlich möglich ist, dass die Lagerkörper-Querschnitte des Lagerkörpers und des weiteren Lagerkörpers unterschiedliche Geometrien aufweisen oder die gesamten Lagerkörper unterschiedlich ausgebildet sind. Für einen Vorschlag der Erfindung weisen aber der Lagerkörper-Querschnitt und der weitere Lagerkörper-Querschnitt dieselben Geometrien auf, wobei auch möglich ist, dass der Lagerkörper und der weitere Lagerkörper identisch ausgebildet sind. Auf diese Weise kann der Gleichanteil erhöht werden.

Im Rahmen der Erfindung kann in der Crimpzange ein Einsatz von Gesenkhälften mit beliebiger Gestaltung der Gesenkkonturen und Gesenkflächen erfolgen, vgl. insbesondere die auf der Website www.wezag.de offenbarten Aufnahmen für die Werkstücke, Gesenkkonturen und Gesenkflächen und mit den Gesenkhälften zu verpressenden Geometrien und Werkstücke.

Für eine Ausführungsform verfügen die Gesenkhälfte und die weitere Gesenkhälfte über ineinandergreifende Rippen. In diesem Fall bilden die Stirnflächen der Rippen eine viereckige Gesenkkontur aus, deren Größe sich über den Crimphub verändert.

Vorteilhafte Weiterbildungen der Erfindung ergeben sich aus den Patentansprüchen, der Beschreibung und den Zeichnungen.

Die in der Beschreibung genannten Vorteile von Merkmalen und von Kombinationen mehrerer Merkmale sind lediglich beispielhaft und können alternativ oder kumulativ zur Wirkung kommen, ohne dass die Vorteile zwingend von erfindungsgemäßen Ausführungsformen erzielt werden müssen.

Hinsichtlich des Offenbarungsgehalts - nicht des Schutzbereichs - der ursprünglichen Anmeldungsunterlagen und des Patents gilt Folgendes: Weitere Merkmale sind den Zeichnungen - insbesondere den dargestellten Geometrien und den relativen Abmessungen mehrerer Bauteile zueinander sowie deren relativer Anordnung und Wirkverbindung - zu entnehmen. Die Kombination von Merkmalen unterschiedlicher Ausführungsformen der Erfindung oder von Merkmalen unterschiedlicher Patentansprüche ist ebenfalls abweichend von den gewählten Rückbeziehungen der Patentansprüche möglich und wird hiermit angeregt. Dies betrifft auch solche Merkmale, die in separaten Zeichnungen dargestellt sind oder bei deren Beschreibung genannt werden. Diese Merkmale können auch mit Merkmalen unterschiedlicher Patentansprüche kombiniert werden. Ebenso können in den Patentansprüchen aufgeführte Merkmale für weitere Ausführungsformen der Erfindung entfallen, was aber nicht für die unabhängigen Patentansprüche des erteilten Patents gilt.

Die in den Patentansprüchen und der Beschreibung genannten Merkmale sind bezüglich ihrer Anzahl so zu verstehen, dass genau diese Anzahl oder eine größere Anzahl als die genannte Anzahl vorhanden ist, ohne dass es einer expliziten Verwendung des Adverbs "mindestens" bedarf. Wenn also beispielsweise von einem Element die Rede ist, ist dies so zu verstehen, dass genau ein Element, zwei Elemente oder mehr Elemente vorhanden sind. Die in den Patentansprüchen angeführten Merkmale können durch weitere Merkmale ergänzt werden oder die einzigen Merkmale sein, die der Gegenstand des jeweiligen Patentanspruchs aufweist.

Die in den Patentansprüchen enthaltenen Bezugszeichen stellen keine Beschränkung des Umfangs der durch die Patentansprüche geschützten Gegenstände dar. Sie dienen lediglich dem Zweck, die Patentansprüche leichter verständlich zu machen.

### KURZBESCHREIBUNG DER FIGUREN

Im Folgenden wird die Erfindung anhand in den Figuren dargestellter bevorzugter Ausführungsbeispiele weiter erläutert und beschrieben.
- **Fig. 1**: zeigt eine Crimpzange bei Blickrichtung in eine Richtung vertikal zu einer Zangenkopfebene.
- **Fig. 2**: zeigt die Crimpzange gemäß Fig. 1 in einer räumlichen Ansicht schräg von unten.
- **Fig. 3**: zeigt die Crimpzange gemäß Fig. 1 und 2 bei Blickrichtung vertikal zu der Zangenkopfebene, wobei hier Gesenkhälfteneinheiten von den zugeordneten Zangenbacken demontiert sind.
- **Fig. 4**: zeigt die Crimpzange gemäß Fig. 1 bis 3 bei Blickrichtung vertikal zu der Zangenkopfebene, wobei die Crimpzange in teildemontiertem Zustand und ohne Gesenkhälfteneinheiten dargestellt ist.
- **Fig. 5 und 6**: zeigen eine Gesenkhälfteneinheit in räumlichen Ansichten für unterschiedliche Blickrichtungen, wobei eine Gesenkhälfteneinheit in einer Explosionsdarstellung dargestellt ist.
- **Fig. 7**: zeigt die Crimpzange gemäß Fig. 1 bis 4 bei Blickrichtung vertikal zu der Zangenkopfebene, wobei die Crimpzange in teildemontiertem Zustand, aber mit an den Zangenbacken montierten Gesenkhälfteneinheiten dargestellt ist und eine Arretiereinrichtung in einer nicht arretierten Stellung ist.
- **Fig. 8**: zeigt ein Detail VIII von Fig. 7.
- **Fig. 9**: zeigt die Crimpzange gemäß Fig. 1 bis 4 bei Blickrichtung vertikal zu der Zangenkopfebene, wobei die Crimpzange in teildemontiertem Zustand, aber mit an den Zangenbacken montierten Gesenkhälfteneinheiten dargestellt ist und eine Arretiereinrichtung in einer arretierten Stellung ist.
- **Fig. 10**: zeigt ein Detail X von Fig. 9.
- **Fig. 11**: zeigt eine weitere Ausführungsform einer Montageeinheit mit zwei Gesenkhälfteneinheiten in einer räumlichen Ansicht.
- **Fig. 12**: zeigt eine weitere Ausführungsform einer Gesenkhälfteneinheit in einer räumlichen Explosionsdarstellung.

### FIGURENBESCHREIBUNG

In der folgenden Figurenbeschreibung wird teilweise für Bauelemente oder Merkmale, die sich hinsichtlich der Gestaltung und/oder Funktion entsprechen oder ähneln, dieselbe Bezugszahl verwendet, wobei dann diese Bauelemente oder Merkmale durch einen zusätzlichen Buchstaben a, b voneinander unterschieden sein können. Auf diese Bauelemente oder Komponenten kann dann auch nur mit der Bezugszahl ohne Verwendung des zusätzlichen Buchstabens Bezug genommen sein, womit dann eines, eine beliebige Anzahl oder sämtliche dieser Bauelemente oder Merkmale gemeint sein können.

**Fig. 1** **und** **2** zeigen eine Crimpzange 1. Die Crimpzange 1 weist eine feste Zangenbacke 2 sowie eine bewegliche Zangenbacke 3 auf. An den Zangenbacken 2, 3 sind Gesenkhälfteneinheiten 4, 5 gehalten. Über einen Crimphub werden die Zangenbacken 2, 3 relativ zueinander verschwenkt, womit in einer von den Gesenkhälfteneinheiten 4, 5 gebildeten Gesenkkontur 61 ein Werkstück, insbesondere ein Stecker, der mit einem Leiter oder einem Kabel vercrimpt werden soll, vercrimpt wird.

Die Zangenbacken 2, 3 werden zur Herbeiführung des Crimphubs über einen festen Handhebel 6 und einen beweglichen Handhebel 7 betätigt. Zwischen den Handhebeln 6, 7 und den Zangenbacken 2, 3 ist zu diesem Zweck ein Antriebsmechanismus 8 angeordnet, bei dem es sich um ein Getriebe handelt, welches eine geeignete Über- und Untersetzung der auf die Handhebel 6, 7 applizierten Kräfte und Bewegungen zu den an den Zangenbacken 2, 3 erzeugten Kräften und Bewegungen gewährleistet.

Für das dargestellte Ausführungsbeispiel sind die feste Zangenbacke 2 und der feste Handhebel 6 Teile eines festen Zangenteils 9. An dem festen Zangenteil 9 ist in einem Schwenklager 10 die bewegliche Zangenbacke 6 verschwenkbar um eine vertikal zur Zangenkopfebene orientierte Schwenkachse gelagert.

Ein Endbereich des beweglichen Handhebels 7 ist beabstandet von dem Schwenklager 10 über ein Schwenklager 11, dessen Schwenkachse ebenfalls vertikal zur Zangenkopfebene orientiert ist, an der beweglichen Zangenbacke 3 angelenkt. Für das dargestellte Ausführungsbeispiel ist die bewegliche Zangenbacke 3 L-förmig ausgebildet, wobei in dem freien Endbereich eines Schenkels des L das Schwenklager 10 angeordnet ist, in dem freien Endbereich des anderen Schenkels des L die Gesenkhälfteneinheit 5 gehalten ist und das Schwenklager 11 im Bereich der Abwinkelung des L angeordnet ist.

Über ein weiteres Schwenklager 12 ist ein Endbereich eines Druckhebels 13 an den beweglichen Handhebel 7 (beabstandet von dem Schwenklager 12) angelenkt. Der andere Endbereich des Druckhebels 13 ist über ein Schwenklager 14 an dem festen Zangenteil 9 angelenkt.

Der Abschnitt des beweglichen Handhebels 7 zwischen dem Schwenklager 11 und dem Schwenklager 12 bildet einen ersten Kniehebel 15. Der Druckhebel 13 bildet zwischen dem Schwenklager 12 und dem Schwenklager 14 einen zweiten Kniehebel 16. Die Kniehebel 15, 16 sind Bestandteil eines Kniehebeltriebs 17, in dem das Schwenklager 12 das Kniegelenk bildet. Am Ende des Crimphubs und mit dem Erreichen der Schließstellung der Gesenkhälfteneinheiten 4, 5 nähert sich der Kniehebeltrieb 17 seiner Strecklage an. Mit dem Durchlaufen des Crimphubs ändert sich das Übersetzungsverhältnis des Kniehebeltriebs 17 derart, dass mit der Annäherung an die Strecklage eine Übersetzung derart gewährleistet werden kann, dass immer größere Crimpkräfte erzeugt werden können.

Für das dargestellte Ausführungsbeispiel verfügt die Crimpzange 1 über ein Zwangsgesperre 18 (vgl. **Fig. 4**). Das Zwangsgesperre 18 gewährleistet, dass während des Durchlaufens des Crimphubs eine einmal erreichte Schließstellung der Handhebel 6, 7, der Zangenbacken 2, 3 und der Gesenkhälfteneinheiten 4, 5 gesichert ist, auch wenn die auf die Handhebel 6, 7 applizierten Handkräfte temporär beseitigt werden, beispielsweise bei einem Umgreifen mindestens einer Hand. Eine Öffnung der Handhebel 6, 7 und damit der Zangenbacken 2, 3 sowie der Gesenkhälfteneinheiten 4, 5 ist vielmehr lediglich dann möglich, wenn der Crimphub vollständig durchlaufen ist.

Für das dargestellte Ausführungsbeispiel verfügt zur Ausbildung des Zwangsgesperres 18 der Druckhebel 13 über eine Verzahnung 19, welche in Wechselwirkung tritt mit einer verdrehbar an dem beweglichen Handhebel 7 gelagerten Sperrklinke 20. Während des Crimphubs gleitet die Sperrklinke 20 ratschenartig entlang der Verzahnung 19 unter Verschwenkung und Beaufschlagung einer Sperrklinkenfeder 21, welche die Sperrklinke 20 in Richtung der Verzahnung 19 beaufschlagt. Während des Crimphubs sperrt der Eingriff der Sperrklinke 20 in die Verzahnung 19 eine Öffnungsbewegung. Mit dem Erreichen der Schließstellung verschwenkt die Sperrklinkenfeder 21 derart um, dass eine andere Seite der Verzahnung der Sperrklinke 20 mit der Verzahnung 19 in Eingriff kommt, die dann bei einer Öffnungsbewegung ratschenartig entlang der Verzahnung 19 gleiten kann.

Die Crimpzange 1, insbesondere die Zangenbacken 2, 3, der bewegliche Handhebel 7, das feste Zangenteil 9 und der feste Handhebel 6 sowie der Druckhebel 13 sind in Plattenbauweise ausgebildet, wobei für die Bildung dieser Komponenten auch mehrere Platten fest miteinander verbunden sein können. Die Handhebel 6, 7 verfügen darüber hinaus über auf die Platten aufgeschobene Handgriffe 22, 23.

Eine Zangenbacke, hier die feste Zangenbacke 2, verfügt über ein Zangenbacken-Lagerauge 24, welches eine Randöffnung 25 aufweist (vgl. **Fig. 3** und 4). Grundsätzlich verfügt das Zangenbacken-Lagerauge 24 über eine Lagerfläche, welche der Mantelfläche eines Halbzylinders entspricht. Die Randöffnung 25 besitzt dann eine Öffnungsbreite, die mindestens dem Durchmesser des Halbzylinders entspricht. Allerdings verfügt das Zangenbacken-Lagerauge 24 über eine Arretiernase 26, die im Endbereich des Umfangs des Halbzylinders angeordnet ist und eine Hinterschneidung 27 des Zangenbacken-Lagerauges 24 bildet.

Für das dargestellte Ausführungsbeispiel ist die feste Zangenbacke 2 mit drei sandwichartig unmittelbar aufeinanderliegenden Platten gebildet. Hierbei bilden die obere Platte und die untere Platte halbzylindrische Lagerflächen mit der Randöffnung, aber ohne die Arretiernase 26 aus, während die mittlere Platte die halbzylinderförmige Mantelfläche mit der Rastnase im Übergangsbereich zu der Randöffnung 25 ausbildet.

Eine andere Zangenbacke, hier die bewegliche Zangenbacke 3, verfügt über ein Zangenbacken-Lagerauge 28, welches ebenfalls grundsätzlich halbzylindrisch mit einer Randöffnung 29 ausgebildet ist und eine Arretiernase 30 aufweist, die eine Hinterschneidung 31 bildet. Allerdings ist hier die Arretiernase 30 nicht starrer Bestandteil der Zangenbacke 3. Vielmehr wird die Arretiernase 30 von einem Arretierelement 32 einer Arretiereinrichtung 33 ausgebildet. Für das dargestellte Ausführungsbeispiel ist das Arretierelement 32 als Arretierschieber 34 ausgebildet. Das Arretierelement 32 ist beweglich, hier verschieblich, so an der beweglichen Zangenbacke 3 geführt, dass das Arretierelement 32 eine arretierte Stellung einnehmen kann, in welcher die Arretiernase 30 die Hinterschneidung 31 des Zangenbacken-Lagerauges 28 ausbildet, sowie eine nicht arretierte Stellung einnehmen kann, in welcher die Randöffnung 29 des Zangenbacken-Lagerauges 28 freigegeben ist, so dass die Arretiernase 30 keine Hinterschneidung 31 bildet. Eine Arretierfeder 35 beaufschlagt das Arretierelement 32 in die arretierte Stellung.

Für das dargestellte Ausführungsbeispiel ist die bewegliche Zangenbacke 3 mit einer oberen Platte und einer unteren Platte gebildet, die das Zangenbacken-Lagerauge 28 mit der Randöffnung 29 bilden. Die beiden Platten sind voneinander beabstandet. Zwischen den beiden Platten ist sandwichartig das Arretierelement 32 gleitend geführt. Über einen Bolzen 36, bei dem es sich um einen Schwenklagerbolzen des Schwenklagers 11 handeln kann, ist der Arretierschieber 34 mittels eines Langlochs 37, durch das sich der Bolzen 36 erstreckt, geführt und/oder hinsichtlich seines Verschiebe-Freiheitsgrades begrenzt.

**Fig. 5** **und** **6** zeigen die Gesenkhälfteneinheit 5 in einer Explosionsdarstellung, während die Gesenkhälfteneinheit 4 in montiertem Zustand dargestellt ist. Wesentliche Gestaltungsmerkmale der Gesenkhälfteneinheiten 4, 5 sind identisch ausgebildet, so dass hierfür dieselben Bezugszahlen verwendet sind, aber eine Unterscheidung mittels des zusätzlichen Buchstabens "a" für die Gesenkhälfteneinheit 4 sowie mittels des zusätzlichen Buchstabes "b" für die Gesenkhälfteneinheit 5 erfolgt. Im Folgenden wird in einigen Fällen lediglich auf eine der Gesenkhälfteneinheiten Bezug genommen, wobei dann das Entsprechende auch für die andere Gesenkhälfteneinheit gelten kann.

Die Gesenkhälfteneinheiten 4, 5 verfügen über einen Lagerkörper 38 und eine Gesenkhälfte 39. Der Lagerkörper 38 und die Gesenkhälfte 39 sind unter Ausbildung eines Gesenkhälftenlagers 40 drehbar mit einem Dreh-Freiheitsgrad um eine Crimpachse 41 gelagert. Zu diesem Zweck verfügt die Gesenkhälfte 39 auf der der anderen Gesenkhälfte 39 abgewandten Seite über einen Lagerzapfen 42. Der Lagerzapfen 42 der Gesenkhälfte 39 erstreckt sich durch ein Lagerauge 43 des Lagerkörpers 38. Das Lagerauge 43 verfügt über einen randoffenen Querschnitt, indem in das Lagerauge 43 ein Schlitz 44 mündet, welche eine kleinere Breite hat als der Durchmesser des Lagerauges 43. Im Umgebungsbereichs des Lagerauges 43 und des Schlitzes 44 ist eine Oberfläche des Lagerkörpers 38 eben ausgebildet. Der Lagerzapfen 42 verfügt über eine Umfangsnut 45, die durch einen pilzförmigen Kopf 46 des Lagerzapfens 42 begrenzt ist. In dem in dem Lagerauge 43 montierten Zustand erstreckt sich der Kopf 46 und ein Teil der Umfangsnut 45 aus dem Lagerauge 43 heraus. In diesem montierten Zustand kann ein Sicherungselement in Form eines Sicherungsrings 47, insbesondere ein Sprengring, elastisch mit der Umfangsnut 45 verrastet werden. Der Sicherungsring 47 ist dann zwischen der Oberfläche des Lagerkörpers 38 und dem Kopf 46 gefangen, womit das Gesenkhälftenlager 40 gegenüber einer Demontage axial in Richtung der Crimpachse 41 gesichert ist.

Auf der dem Lagerkörper 38 zugewandten Seite verfügen die Gesenkhälften 39 über sich radial zu der Crimpachse erstreckende Ausnehmungen 48-1, 48-2, ..., wobei hier der Zusatz "-1", "-2", "..." die unterschiedlichen Ausnehmungen 48 voneinander unterscheidet und eine zusätzliche Unterscheidung für die unterschiedlichen Gesenkhälfteneinheiten 39 durch den Zusatz "a", "b" erfolgen kann.

Die Ausnehmungen 48 sind in beide Umfangsrichtungen begrenzt durch Begrenzungen 49, die hier von Rippen oder Flügeln 50 gebildet sind, die sich sternförmig oder radial zur Crimpachse 41 erstrecken.

Der Lagerkörper 38 verfügt über eine in erster Näherung kreisscheibenförmige Grundplatte 51, zwei sich von der Grundplatte 51 auf diametral gegenüberliegenden Seiten weg erstreckende Lagerkörperwangen 52, 53 sowie einen sich quer zur Crimpachse 41 zwischen den Lagerkörperwangen 52, 53 erstreckenden Achskörper 54. Hierbei sind die Grundplatte 51, die Lagerkörperwangen 52, 53 und der Achskörper 54 vorzugsweise einstückig miteinander ausgebildet. Durch die Lagerkörperwangen 52, 53 ist der Achskörper 54 beabstandet von der Grundplatte 51 gehalten. In dem zwischen dem Achskörper 54 und der Grundplatte gebildeten Zwischenraum sind der Kopf 46 und der Sicherungsring 47 angeordnet. Die Grundplatte 51 weist den Schlitz 44 sowie zentral das Lagerauge 43 auf.

Der Achskörper 54 verfügt über eine Lagerfläche 55. Mittig verfügt die Lagerfläche 55 über eine sich lediglich in einem Teilumfangsbereich der Lagerfläche 55 erstreckende, in Umfangsrichtung orientierte Nut 56. Hierbei ist die Nut 56 in einer Schnittebene quer zur Längserstreckung des Achskörpers 54 und bei Ausrichtung der Crimpachse 41 in vertikaler Richtung in einer 3-Uhr-Position und/oder 9-Uhr-Position angeordnet. Möglich ist, dass auf der gegenüberliegenden Seite, also in der 9-Uhr-Position oder 3-Uhr-Position, an der Lagerfläche 55 eine Rippe 57 angeordnet ist, deren Umfangserstreckung ungefähr der Umfangserstreckung der Nut 56 entsprechen kann. Der Lagerkörper-Querschnitt 58 kann des Weiteren auf der der Nut 56 gegenüberliegenden Seite über eine Abflachung 66 verfügen. Der Achskörper 54 bildet mit dem Querschnitt im Bereich der Lagerfläche 55, der Nut 56 und ggf. der Rippe 57 sowie ggf. der Abflachung 66 einen Lagerkörper-Querschnitt 58, dessen Funktion im Folgenden noch erläutert wird.

In Fig. 5 und 6 ist des Weiteren zu erkennen, dass die Gesenkhälften 39 jeweils als Rippengesenke ausgebildet sind mit kammartig ineinandergreifenden Rippen 59, deren Stirnflächen 60 gemeinsam eine viereckige Gesenkkontur 61 bilden, deren Größe sich über den Crimphub verändert, so dass zwischen den Stirnflächen 60 ein Werkstück verpresst werden kann.

Grundsätzlich sind die Gesenkhälfteneinheiten 4, 5 identisch ausgebildet. Allerdings müssen die Gesenkhälften 39 so relativ zueinander geführt werden, dass diese eine Relativbewegung in Richtung der Crimpachse 41 ausführen können, aber keine relative Verdrehung um die Crimpachse und keine Verschiebungen radial zur Crimpachse 41 ausführen können. Für das hier dargestellte Ausführungsbeispiel verfügt zu diesem Zweck die Gesenkhälfte 39a über auf beiden Seiten der Rippen 59 angeordnete, sich parallel zur Crimpachse 41 erstreckende Führungsstangen 62, 63, die gleitend in Führungsbohrungen 64, 65 der Gesenkhälfte 39b geführt sind. Die Führungsstangen 62, 63 stehen dabei über die Rippen 59 der Gesenkhälfte 39a in Richtung der anderen Gesenkhälfte 39b hervor.

Möglich ist, dass die Führungsbohrungen 64, 65 keinen randgeschlossenen Querschnitt aufweisen, sondern von einer Führungswandung ausgebildet sind, die an zwei benachbarte Rippen anschließt und sich im Querschnitt lediglich über einen Teilumfangsbereich erstreckt, und/oder dass die Führungsstangen 62, 63 mit den Seitenflächen der Rippen 59 verbunden sind. Hinsichtlich diesbezüglicher weiterer Details wird verwiesen auf die Druckschrift EP 3 904 007 B1, die diesbezüglich zum Gegenstand der vorliegenden Patentanmeldung gemacht wird.

Für eine Montage der Gesenkhälfteneinheiten 4, 5 an den Zangenbacken 2, 3 werden zunächst die Gesenkhälfteneinheiten 4, 5 aneinander zu einer Montageeinheit montiert, womit die Führungsstangen 62, 63 in die Führungsbohrungen 64, 65 eingeführt werden und die Rippen 59 der Gesenkhälften 39 ineinandergreifen. Die Zangenbacken 2, 3 werden in eine Öffnungsstellung überführt.

In den **Fig. 7** **und** **8** ist zu erkennen, dass für die Ausrichtung des Lagerkörper-Querschnitts 58a der Gesenkhälfteneinheit 4 in einem Betriebs-Ausrichtungsbereich, von dem eine Betriebs-Ausrichtung in den Fig. 7 bis 8 dargestellt ist, nicht in das Zangenbacken-Lagerauge 24 eingeführt werden könnte, da der Lagerkörper-Querschnitt 58a die Arretiernase 26 des Zangenbacken-Lagerauges 24 in dieser Ausrichtung nicht passieren könnte. Vielmehr erfolgt die Montage des Achskörpers 54a in das Zangenbacken-Lagerauge 24 in einer veränderten Montage-Ausrichtung, in welcher die Montageeinheit mit den Gesenkhälfteneinheiten 4, 5 vertikal zur Zeichenebene gemäß Fig. 7 und 8 gegenüber der dargestellten Stellung so im Uhrzeigersinn verschwenkt wird, dass der Lagerkörper-Querschnitt 58a die Arretiernase 26 passieren kann. Eine Rückschwenkung in den Betriebs-Ausrichtungsbereich führt dann dazu, dass eine von der Begrenzung der Nut 56a des Lagerkörper-Querschnitts 58a gebildete Arretiernase 67 im Bereich der Hinterschneidung 27 des Zangenbacken-Lagerauges 24 angeordnet ist, womit ein Formschluss herbeigeführt ist, welcher in dem Betriebs-Ausrichtungsbereich eine Demontage (insbesondere in Richtung der Crimpachse 41) unmöglich macht. Ein Zangenbackenlager 68a wird zwischen dem Achskörper 54a und dem Zangenbacken-Lagerauge 24 ausgebildet, wobei die Lagerfläche 55a an einer entsprechenden Lagerfläche des Zangenbacken-Lagerauges 24 abgestützt ist. Das Zangenbackenlager 68a gibt eine Schwenkachse 69a vor, die vertikal zu der Zangenkopfebene (vgl. die Zeichenebenen gemäß Fig. 7 und 8) orientiert ist.

Hieran anschließend erfolgt eine Montage des Achskörpers 54b der Gesenkhälfteneinheit 5 mit der Zangenbacke 3. Das Arretierelement 32 verfügt über einen Betätigungsabschnitt 70, der außen für den Benutzer zugänglich ist, so dass der Benutzer, beispielsweise mit einem Daumen der Hand, die den beweglichen Handhebel 7 hält, das Arretierelement 32 entgegen der Beaufschlagung durch die Arretierfeder 35 in die nicht arretierte Stellung bewegen kann. In der nicht arretierten Stellung des Arretierelements 32 erstreckt sich die Arretiernase 30 des Arretierelements 32 nicht in das Zangenbacken-Lagerauge 28, so dass das Zangenbacken-Lagerauge 28 über keine Hinterschneidung 31 verfügt. Der Achskörper 54b kann mit seinem Lagerkörper-Querschnitt 58b somit in dem Betriebs-Ausrichtungsbereich der Montageeinheit mit dee bereits an der festen Zangenbacke 2 gelagerten Gesenkhälfteneinheit 4 über die Randöffnung 29 in das Zangenbacken-Lagerauge 28 eingeführt werden. Ist die montierte Stellung erreicht, kann das Arretierelement 32 von der nicht arretierten Stellung in die arretierte Stellung überführt werden, was vorzugsweise durch die Arretierfeder 35 erfolgt (vgl. **Fig. 9** **und** **10**). In der arretierten Stellung ist die Arretiernase 67b des Lagerkörper-Querschnitts 58b im Bereich der Hinterschneidung 31 des Zangenbacken-Lagerauges 28 angeordnet, so dass die Arretiernasen 67b, 30 einen Formschluss bilden, der eine Demontage in dem Betriebs-Ausrichtungsbereich blockiert.

Möglich ist, dass das Arretierelement 32 eine Einführschräge 71 aufweist. In diesem Fall ist möglich, dass das Arretierelement 32 nicht manuell von dem Benutzer in die nicht arretierte Stellung überführt wird. Vielmehr führ eine Einführkraft dazu, dass eine Stirnseite des Achskörpers 54b entlang der Einführschräge 51 gleitet, womit die Bewegung des Arretierelements 32 in die nicht arretierte Stellung herbeigeführt werden kann. Mit Erreichen der montierten Stellung schnappt dann automatisch das Arretierelement 32 in die arretierte Stellung.

Das Arretierelement 32 weist eine weitere Arretiernase 72 auf. Die Arretiernase 72 erstreckt sich durch den Schlitz 44b hindurch, wobei sich die Arretiernase 72 für die Bewegung des Arretierelements 32 zwischen der arretierten Stellung und der nicht arretierten Stellung entlang des Schlitzes 44b bewegt, ohne dass die Bewegung des Arretierelements 32 hierdurch eingeschränkt oder behindert ist. Der aus dem Schlitz 44a herausragende Endbereich der Arretiernase 72 ist in der nicht arretierten Stellung radial außenliegend von den Ausnehmungen 48, den Begrenzungen 49 und den Rippen oder Flügeln 50 angeordnet. Hingegen tritt die Arretiernase 72 mit der Bewegung in die arretierte Stellung in die Ausnehmungen 48 zwischen den Rippen oder Flügeln 50 ein. Auf diese Weise erfolgt eine Verriegelung der Gesenkhälfteneinheiten 4, 5 mittels des Arretierelements 32 gegenüber einer Verdrehung hinsichtlich des Dreh-Freiheitsgrades des Gesenkhälftenlagers 40b um die Crimpachse 41 in der arretierten Stellung des Arretierelements 32, da die Arretiernase 72 zwischen den Begrenzungen 49, die durch die Rippen oder Flügel 50 bereitgestellt sind, in Umfangsrichtung gefangen sind.

Für das dargestellte Ausführungsbeispiel ist somit das Arretierelement 32 multifunktional ausgebildet, indem dieses einerseits mit der Arretiernase 30 die Gesenkhälfteneinheit 5 gegenüber einer Demontage sichert und andererseits mit der Arretiernase 72 eine ungewollte Verdrehung der Gesenkhälfteneinheit 5 um die Crimpachse 41 blockiert.

Durch einen Formschluss des Lagerkörper-Querschnitts 58 des Achskörpers 54 mit den Zangenbacken-Lageraugen 24, 28 kann auch eine axiale Sicherung gegenüber einer Verschiebung in Richtung der Schwenkachse 69 erfolgen. Dies erfolgt insbesondere dadurch, dass die Arretiernase 26, 30 in Richtung der Schwenkachse 69 in der Nut 56 axial gefangen sein kann. Entsprechend kann auch eine Rippe 57 des Lagerkörper-Querschnitts 58 in einer entsprechenden Nut des Zangenbacken-Lagerauges 24, 28 axial gefangen sein.

Für das in **Fig. 11** dargestellte Ausführungsbeispiel ist zu erkennen, dass der Achskörper 54 im Bereich des Lagerkörper-Querschnitts 58 über eine Rippe 57 verfügt, die im Bereich des Zangenbacken-Lagerauges 24, 28 zwischen den beiden äußeren Platten der Zangenbacken 2, 3 gefangen ist, womit eine axiale Sicherung gegenüber einer Bewegung in Richtung der Schwenkachse 69 erfolgt. Für das dargestellte Ausführungsbeispiel sind beidseits der Rippe 57 Abflachungen 66 vorhanden.

**Fig. 12** zeigt eine Ausführungsform, bei der die Sicherung der Montage des Lagerkörpers 38 an der Gesenkhälfte 39 im Bereich des Gesenkhälftenlagers 40 nicht mittels eines Sicherungsrings 47 erfolgt. Vielmehr verfügt hier der aus dem Lagerauge 43 auskragende Endbereich des Lagerzapfens 42 über eine Querbohrung 73, in die ein Sicherungsstift 74 eingesetzt ist. Der Sicherungsstift 74 steht in beiden Endbereichen aus der Querbohrung 73 heraus, womit die Grundplatte 51 des Lagerkörpers 38 zwischen den Endbereichen des Sicherungsstifts 74 und einer Oberseite der Gesenkhälfte 39 gefangen ist.

### BEZUGSZEICHENLISTE

- 1: Crimpzange
- 2: feste Zangenbacke
- 3: bewegliche Zangenbacke
- 4: Gesenkhälfteneinheit
- 5: Gesenkhälfteneinheit
- 6: fester Handhebel
- 7: beweglicher Handhebel
- 8: Antriebsmechanismus
- 9: festes Zangenteil
- 10: Schwenklager
- 11: Schwenklager
- 12: Schwenklager
- 13: Druckhebel
- 14: Schwenklager
- 15: Kniehebel
- 16: Kniehebel
- 17: Kniehebeltrieb
- 18: Zwangsgesperre
- 19: Verzahnung
- 20: Sperrklinke
- 21: Sperrklinkenfeder
- 22: Handgriff
- 23: Handgriff
- 24: Zangenbacken-Lagerauge
- 25: Randöffnung
- 26: Arretiernase
- 27: Hinterschneidung
- 28: Zangenbacken-Lagerauge
- 29: Randöffnung
- 30: Arretiernase
- 31: Hinterschneidung
- 32: Arretierelement
- 33: Arretiereinrichtung
- 34: Arretierschieber
- 35: Arretierfeder
- 36: Bolzen
- 37: Langloch
- 38: Lagerkörper
- 39: Gesenkhälfte
- 40: Gesenkhälftenlager
- 41: Crimpachse
- 42: Lagerzapfen
- 43: Lagerauge
- 44: Schlitz
- 45: Umfangsnut
- 46: Kopf
- 47: Sicherungsring
- 48: Ausnehmung
- 49: Begrenzung
- 50: Rippe, Flügel
- 51: Grundplatte
- 52: Lagerkörperwange
- 53: Lagerkörperwange
- 54: Achskörper
- 55: Lagerfläche
- 56: Nut
- 57: Rippe
- 58: Lagerkörper-Querschnitt
- 59: Rippe
- 60: Stirnfläche
- 61: Gesenkkontur
- 62: Führungsstange
- 63: Führungsstange
- 64: Führungsbohrung
- 65: Führungsbohrung
- 66: Abflachung
- 67: Arretiernase
- 68: Zangenbackenlager
- 69: Schwenkachse
- 70: Betätigungsabschnitt
- 71: Einführschräge
- 72: Arretiernase
- 73: Querbohrung
- 74: Sicherungsstift

## Patentansprüche

1. Crimpzange (1) mit einer Zangenbacke (3), an der über ein Zangenbackenlager (68b) ein Lagerkörper (38b) mit einem Schwenk-Freiheitsgrad um eine vertikal zu einer Zangenkopfebene orientierte Schwenkachse (69b) gelagert ist, wobei an dem Lagerkörper (38b) über ein Gesenkhälftenlager (40b) mit einem Dreh-Freiheitsgrad um eine Crimpachse (41) eine Gesenkhälfte (39b) gelagert ist, **dadurch gekennzeichnet, dass** ein Arretierelement (32) einer Arretiereinrichtung (33), welches einen Betätigungsabschnitt (70) für eine manuelle Bewegung des Arretierelements (32) aufweist, in einer arretierten Stellung den Dreh-Freiheitsgrad der Gesenkhälfte (39b) gegenüber dem Lagerkörper (38b) blockiert.

2. Crimpzange (1) nach Anspruch 1, **wobei** der Lagerkörper (38b) mittels der Arretiereinrichtung (33) lösbar in dem Zangenbackenlager (68b) gehalten ist, wobei das Arretierelement (32) der Arretiereinrichtung (33) in der arretierten Stellung
a) sowohl den Lagerkörper (38b) an der Zangenbacke (3) sichert
b) als auch den Dreh-Freiheitsgrad der Gesenkhälfte (39b) gegenüber dem Lagerkörper (38b) blockiert.

3. Crimpzange (1) nach Anspruch 1 oder 2, **wobei** die Gesenkhälfte (39b) sich in radialer Richtung zur Crimpachse (41) erstreckende Ausnehmungen (48b) aufweist, wobei in unterschiedlichen Drehstellungen der Gesenkhälfte (39b) hinsichtlich des Dreh-Freiheitsgrads das Arretierelement (32) jeweils in eine der Ausnehmungen (48b) bewegbar ist, so dass durch einen Formschluss des Arretierelements (32) mit einer Begrenzung (49b) dieser Ausnehmung (48b) der Gesenkhälfte (39b) der Dreh-Freiheitsgrad der Gesenkhälfte (39b) gegenüber dem Lagerkörper (38b) blockiert ist.

4. Crimpzange (1) nach Anspruch 3, **wobei** die Gesenkhälfte (39b) radial zur Crimpachse (41) orientierte Rippen oder Flügel (50b) aufweist, zwischen denen die Ausnehmungen (48b) gebildet sind.

5. Crimpzange (1) nach einem der vorhergehenden Ansprüche, **wobei** das Arretierelement (32) an der Zangenbacke (3) gehalten und geführt ist.

6. Crimpzange (1) nach einem der vorhergehenden Ansprüche, **wobei** das Arretierelement (32) die Verschwenkung des Lagerkörpers (38b) relativ zu der Zangenbacke (3) um die Schwenkachse (69b) nicht blockiert.

7. Crimpzange (1) nach einem der vorhergehenden Ansprüche, **wobei**
a) eine weitere Zangenbacke (2) vorhanden ist, an der über ein weiteres Zangenbackenlager (68a) ein weiterer Lagerkörper (38a) mit einem weiteren Schwenk-Freiheitsgrad um eine vertikal zu einer Zangenkopfebene orientierte weitere Schwenkachse (69a) gehalten ist, wobei an dem weiteren Lagerkörper (38a) über ein weiteres Gesenkhälftenlager (40a) mit einem weiteren Dreh-Freiheitsgrad um die Crimpachse (41) eine weitere Gesenkhälfte (39a) gelagert ist und
b) die Gesenkhälfte (39b) und die weitere Gesenkhälfte (39a) so miteinander gekoppelt sind, dass
ba) die Gesenkhälfte (39b) und die weitere Gesenkhälfte (39a) in Richtung der Crimpachse (41) relativ zueinander verschiebbar sind und
bb) die Gesenkhälfte (39b) und die weitere Gesenkhälfte (39a) nicht oder nur eingeschränkt relativ zueinander um die Crimpachse (41) verdrehbar sind.

8. Crimpzange (1) nach Anspruch 7, **wobei**
a) die Zangenbacke (3) ein randoffenes Zangenbacken-Lagerauge (28) aufweist, in welches in der nicht arretierten Stellung des Arretierelements (32) der Lagerkörper (39b) einsetzbar ist und bei dem das Arretierelement (32) in der arretierten Stellung einen Formschluss mit einem Lagerkörper-Querschnitt (58b) des Lagerkörpers (39b) ausbildet, der den Lagerkörper (39b) an einem Austritt aus dem Zangenbacken-Lagerauge (28) hindert, und/oder
b) die weitere Zangenbacke (2) ein weiteres randoffenes Zangenbacken-Lagerauge (24) aufweist, welches eine Hinterschneidung (27) aufweist und in welches in einer Montage-Ausrichtung ein weiterer Lagerkörper-Querschnitt (58a) des weiteren Lagerkörpers (39a) einsetzbar ist, wobei in einem Betriebs-Ausrichtungsbereich der weitere Lagerkörper (39a) durch einen Formschluss des weiteren Lagerkörper-Querschnitts (58a) mit der Hinterschneidung (27) des weiteren Zangenbacken-Lagerauges (24) an einem Austritt aus dem weiteren Zangenbacken-Lagerauge (24) gehindert ist.

9. Crimpzange (1) nach Anspruch 8, wobei der Lagerkörper-Querschnitt (58b) und der weitere Lagerkörper-Querschnitt (58a) dieselben Geometrien aufweisen.

10. Crimpzange (1) nach einem der Ansprüche 7 bis 9, wobei die Gesenkhälfte (39b) und die weitere Gesenkhälfte (39a) ineinandergreifende Rippen (59b, 59a) aufweisen, deren Stirnflächen (60b, 60a) eine viereckige Gesenkkontur (61) ausbilden, deren Größe sich über den Crimphub verändert.

## Geänderte Patentansprüche

### Geänderte Patentansprüche gemäss Regel 137(2) EPÜ.

1. Crimpzange (1) mit einer Zangenbacke (3), an der über ein Zangenbackenlager (68b) ein Lagerkörper (38b) mit einem Schwenk-Freiheitsgrad um eine vertikal zu einer Zangenkopfebene orientierte Schwenkachse (69b) gelagert ist, wobei an dem Lagerkörper (38b) über ein Gesenkhälftenlager (40b) mit einem Dreh-Freiheitsgrad um eine Crimpachse (41) eine Gesenkhälfte (39b) gelagert ist, wobei ein Arretierelement (32) einer Arretiereinrichtung (33), welches einen Betätigungsabschnitt (70) für eine manuelle Bewegung des Arretierelements (32) aufweist, in einer arretierten Stellung den Dreh-Freiheitsgrad der Gesenkhälfte (39b) gegenüber dem Lagerkörper (38b) blockiert,
**dadurch gekennzeichnet, dass**
a) der Lagerkörper (38b) mittels der Arretiereinrichtung (33) lösbar in dem Zangenbackenlager (68b) gehalten ist, wobei das Arretierelement (32) der Arretiereinrichtung (33) in der arretierten Stellung
aa) sowohl den Lagerkörper (38b) an der Zangenbacke (3) sichert
ab) als auch den Dreh-Freiheitsgrad der Gesenkhälfte (39b) gegenüber dem Lagerkörper (38b) blockiert, und/oder
b) die Gesenkhälfte (39b) sich in radialer Richtung zur Crimpachse (41) erstreckende Ausnehmungen (48b) aufweist, wobei in unterschiedlichen Drehstellungen der Gesenkhälfte (39b) hinsichtlich des Dreh-Freiheitsgrads das Arretierelement (32) jeweils in eine der Ausnehmungen (48b) bewegbar ist, so dass durch einen Formschluss des Arretierelements (32) mit einer Begrenzung (49b) dieser Ausnehmung (48b) der Gesenkhälfte (39b) der Dreh-Freiheitsgrad der Gesenkhälfte (39b) gegenüber dem Lagerkörper (38b) blockiert ist, und/oder
c) das Arretierelement (32) an der Zangenbacke (3) gehalten und geführt ist.

2. Crimpzange (1) nach Anspruch 1 mit Merkmal b), **wobei** die Gesenkhälfte (39b) radial zur Crimpachse (41) orientierte Rippen oder Flügel (50b) aufweist, zwischen denen die Ausnehmungen (48b) gebildet sind.

3. Crimpzange (1) nach einem der vorhergehenden Ansprüche, **wobei** das Arretierelement (32) die Verschwenkung des Lagerkörpers (38b) relativ zu der Zangenbacke (3) um die Schwenkachse (69b) nicht blockiert.

4. Crimpzange (1) nach einem der vorhergehenden Ansprüche, **wobei**
a) eine weitere Zangenbacke (2) vorhanden ist, an der über ein weiteres Zangenbackenlager (68a) ein weiterer Lagerkörper (38a) mit einem weiteren Schwenk-Freiheitsgrad um eine vertikal zu einer Zangenkopfebene orientierte weitere Schwenkachse (69a) gehalten ist, wobei an dem weiteren Lagerkörper (38a) über ein weiteres Gesenkhälftenlager (40a) mit einem weiteren Dreh-Freiheitsgrad um die Crimpachse (41) eine weitere Gesenkhälfte (39a) gelagert ist und
b) die Gesenkhälfte (39b) und die weitere Gesenkhälfte (39a) so miteinander gekoppelt sind, dass
ba) die Gesenkhälfte (39b) und die weitere Gesenkhälfte (39a) in Richtung der Crimpachse (41) relativ zueinander verschiebbar sind und
bb) die Gesenkhälfte (39b) und die weitere Gesenkhälfte (39a) nicht oder nur eingeschränkt relativ zueinander um die Crimpachse (41) verdrehbar sind.

5. Crimpzange (1) nach Anspruch 4, **wobei**
a) die Zangenbacke (3) ein randoffenes Zangenbacken-Lagerauge (28) aufweist, in welches in der nicht arretierten Stellung des Arretierelements (32) der Lagerkörper (39b) einsetzbar ist und bei dem das Arretierelement (32) in der arretierten Stellung einen Formschluss mit einem Lagerkörper-Querschnitt (58b) des Lagerkörpers (39b) ausbildet, der den Lagerkörper (39b) an einem Austritt aus dem Zangenbacken-Lagerauge (28) hindert, und/oder
b) die weitere Zangenbacke (2) ein weiteres randoffenes Zangenbacken-Lagerauge (24) aufweist, welches eine Hinterschneidung (27) aufweist und in welches in einer Montage-Ausrichtung ein weiterer Lagerkörper-Querschnitt (58a) des weiteren Lagerkörpers (39a) einsetzbar ist, wobei in einem Betriebs-Ausrichtungsbereich der weitere Lagerkörper (39a) durch einen Formschluss des weiteren Lagerkörper-Querschnitts (58a) mit der Hinterschneidung (27) des weiteren Zangenbacken-Lagerauges (24) an einem Austritt aus dem weiteren Zangenbacken-Lagerauge (24) gehindert ist.

6. Crimpzange (1) nach Anspruch 5, **wobei** der Lagerkörper-Querschnitt (58b) und der weitere Lagerkörper-Querschnitt (58a) dieselben Geometrien aufweisen.

7. Crimpzange (1) nach einem der Ansprüche 4 bis 6, wobei die Gesenkhälfte (39b) und die weitere Gesenkhälfte (39a) ineinandergreifende Rippen (59b, 59a) aufweisen, deren Stirnflächen (60b, 60a) eine viereckige Gesenkkontur (61) ausbilden, deren Größe sich über den Crimphub verändert.
